# FASCICULE DE BREVET EUROPEEN

(11) **EP 0 711 498 B1**
(45) Date de publication et mention de la délivrance du brevet: **12.11.1997**
(21) Numéro de dépôt: 94923769.7
(22) Date de dépôt: 01.08.1994
(51) Int. Cl.: H05B 37/03

(54) **DISPOSITIF A MICROPROCESSEUR POUR LE CONTROLE ET LA GESTION D'ELEMENTS D'ECLAIRAGE, ET PROCEDE UTILISANT UN TEL DISPOSITF**
MIKROPROZESSOREINRICHTUNG ZUR ÜBERWACHUNG VON BELEUCHTUNGSELEMENTEN UND VERFAHREN MIT SOLCH EINER EINRICHTUNG
MICROPROCESSOR DEVICE FOR MONITORING AND CONTROLLING LIGHT FITTINGS, AND METHOD USING SAME

(30) Priorité: 30.07.1993 IT BO930339
(43) Date de publication de la demande: 15.05.1996
(73) Titulaire: SPIE TRINDEL, S.A., F-95000 Cergy (FR); UMPI ELETTRONICA, I-47033 Cattolica (IT)
(72) Inventeur: ANDRES, Jacques, F-60730 Lachapelle Saint-Pierre (FR); MARTIN, Michel, F-33000 Bordeaux (FR); CECCHINI, Piero, I-47033 Catiolica (IT); GROSSI, Alberto, I-47037 Rimini (IT)
(74) Mandataire: Derambure, Christian
(86) Numéro de dépôt international: FR9400970
(87) Numéro de publication internationale: WO9504446

(56) Documents cités:
- EP-A- 0 470 034
- EP-A- 0 501 887
- EP-A- 0 586 322
- WO-A-92/16086
- FR-A- 2 688 067
- GB-A- 2 157 903
- US-A- 5 311 101

## Description

L'invention concerne un dispositif à microprocesseur pour le contrôle et la gestion d'un élément d'éclairage, notamment des lampes, un système de contrôle et de gestion d'un ensemble d'éléments d'éclairage munis d'un tel dispositif, un dispositif de télésurveillance comportant un tel dispositif à microprocesseur, un procédé de contrôle et de gestion d'un élément d'éclairage, et un procédé de surveillance d'un circuit électrique comprenant plusieurs éléments d'éclairage.

Un circuit d'éclairage comprend habituellement un ensemble de lampes reliées en parallèle à une ligne d'alimentation. La ligne d'alimentation est habituellement reliée à une unité locale servant à la raccorder au secteur pour lui appliquer une tension d'alimentation. Un système d'éclairage urbain comprend un certain nombre de tels circuits, chaque circuit regroupant des lampes (typiquement quelques dizaines) montées dans des candélabres proches, par exemple disposés le long d'une même voie publique.

Les éventuels défauts de ces circuits d'éclairage (lampes défectueuses, court-circuits ou ruptures des lignes d'alimentation) doivent être détectés dès que possible pour effectuer les réparations nécessaires et pouvoir ainsi garantir un pourcentage important de lampes en fonctionnement, critère généralement exigé des installateurs et sociétés de maintenance par les municipalités ou collectivités locales.

Compte tenu du fonctionnement nocturne des systèmes d'éclairage, il est très coûteux en main-d'oeuvre d'organiser des rondes pour s'assurer visuellement du bon fonctionnement des différentes lampes.

Pour s'affranchir de cet inconvénient, il a été proposé dans le FR-A-2 646 581 d'équiper chaque candélabre d'un dispositif de surveillance qui détecte les défauts de la lampe pendant le fonctionnement du circuit d'éclairage pour faire basculer un témoin de mémorisation. Avec ce dispositif, il est possible d'organiser des rondes de jour pour vérifier l'état des différents témoins et effectuer les réparations nécessaires.

Mais ce dispositif présente encore plusieurs inconvénients. Notamment, il reste nécessaire d'organiser des rondes qui, le plus souvent, donnent des résultats négatifs, ces rondes devant pratiquement être quotidiennes si on souhaite que les lampes défectueuses soient remplacées immédiatement.
L'exploitation de ce dispositif est relativement coûteuse car chaque candélabre doit être équipé de son propre dispositif de surveillance.

En outre, ce dispositif de surveillance fonctionne en détectant des variations d'intensité du courant traversant la lampe lorsqu'elle est alimentée. Or on sait que la tension du secteur présente des fluctuations non négligeables dues au fait qu'il sert à alimenter non seulement l'éclairage public mais aussi des locaux professionnels ou d'habitation voire des installations industrielles dont la consommation peut varier sensiblement. Ces fluctuations de tension provoquent des variations d'intensité dans la lampe que le dispositif de surveillance peut interpréter de manière erronée comme un défaut du circuit d'éclairage.

En outre, Il faut néanmoins pouvoir adapter de vieilles installations aux technologies modernes sans avoir à effectuer de lourds travaux de mise à niveau et de modernisation de façon à ne pas alourdir les frais d'installation et de gestion du réseau d'éclairage.

On connait également des dispositifs de gestion d'éléments d'éclairage utilisant la transmission par courants porteurs.

En l'état actuel de la technique, il y a déjà eu des propositions de solutions. Toutefois toutes les propositions présentées à ce jour, bien qu'elles utilisent des microprocesseurs, ne permettent pas de localiser la lampe défectueuse, de connaître le type de panne et de gérer directement chaque point d'éclairage du système. Les solutions actuelles ne permettent pas de choisir les lampes à activer, de repérer une lampe en panne, en court-circuit ou vidée de son gaz ou d'identifier d'autres problèmes similaires.

Si toutes les solutions proposées sont basées sur les courants porteurs (utilisation de la même ligne d'alimentation électrique pour envoyer et recevoir les signaux), cette technologie n'est pas suffisamment développée pour permettre une gestion sûre, rapide et rentable.

En résumé, les propositions présentées à ce jour sont certes basées sur les courants porteurs, sur l'utilisation de microprocesseurs pour rendre le système intelligent, sur la gestion globale des lampes d'un réseau d'éclairage mais ne permettent pas de repérer de façon sûre la lampe défectueuse, de déterminer le type de panne, ni de gérer chacune des lampes séparément et ne garantissent pas une fiabilité globale du système.

L'invention vise à pallier les inconvénients précités en proposant d'intégrer l'ensemble des fonctions de contrôle à distance d'une lampe d'un réseau d'éclairage dans un circuit multifonctionnel monté soit sur le poteau de chaque lampe soit sur l'unité centrale gérant la totalité du réseau d'éclairage. On a utilisé les caractéristiques des courants porteurs et utilisé le même moyen de communication que celui qui sert à alimenter les lampes elles-mêmes, le tout étant géré soit de façon centrale soit de façon périphérique par des circuits à microprocesseur.

A cet effet, l'invention a pour objet un dispositif à microprocesseurs pour le contrôle et la gestion d'un élément d'éclairage, comportant un système de transmission par courants porteurs relié à l'élément d'éclairage, caractérisé en ce que le système de transmission comporte un module émetteur muni d'un circuit de comparaison destiné à mesurer l'angle de déphasage entre la tension aux bornes de l'élément d'éclairage et le courant passant dans l'élément d'éclairage, cet angle de déphasage étant transmis vers l'extérieur par le système de transmission par courants porteurs.

Selon un deuxième aspect, l'invention a pour objet un système de contrôle et de gestion d'éléments d'éclairage comportant au moins un ensemble d'éléments d'éclairage reliés en parallèle à une ligne d'alimentation, caractérisé en ce qu'à chaque élément d'éclairage est associé respectivement un dispositif à microprocesseurs tel que décrit précédemment, chaque système de transmission de chaque dispositif à microprocesseur étant relié par la ligne d'alimentation à une unité locale de traitement commune.

Selon un troisième aspect, l'invention a pour objet un dispositif de télésurveillance d'un circuit électrique, notamment d'un circuit d'éclairage, ce circuit comprenant au moins un ensemble d'éléments d'éclairage, reliés en parallèle à une ligne d'alimentation alimentée par une unité de raccordement appliquant une tension d'alimentation à la ligne d'alimentation, ce dispositif de télésurveillance comprenant un circuit de surveillance comportant :
- des moyens pour mesurer la tension d'alimentation branchés en parallèle à des moyens pour mesurer l'intensité du courant circulant dans la ligne d'alimentation, et
- des moyens de traitement qui sont reliés en aval aux moyens pour mesurer la tension d'alimentation d'une part et aux moyens pour mesurer l'intensité du courant circulant dans l'alimentation d'autre part, et qui sont destinés à
- calculer, sur une période prédéterminées, la valeur moyenne de la tension d'alimentation mesurée et la valeur moyenne de l'intensité mesurée, et
- détecter des défauts du circuit électrique en fonction du résultat de l'analyse,
caractérisé en ce qu'il comporte en outre :
- associés à certains éléments d'éclairage, respectivement des dispositifs à microprocesseur tels que décrits précédemment, et
- une unité de traitement locale reliée par une interface à l'unité de raccordement dont le circuit de surveillance est relié, par des liaisons à courants porteurs aux systèmes de transmission des dispositifs à microprocesseur.

Selon un quatrième aspect, l'invention a pour objet un procédé de contrôle et de gestion d'un élément d'éclairage, dans lequel on effectue les phases opératoires suivantes :
a) on mesure la tension aux bornes de l'élément d'éclairage,
b) on mesure le courant passant dans l'élément d'éclairage, et
c) on transmet vers l'extérieur une information résultante par courants porteurs,
caractérisé en ce qu'entre les phases b et c on effectue une mesure de l'angle de déphasage entre la tension mesuré et le courant mesuré, l'information résultante transmise par courants porteurs comportant la tension mesurée, le courant mesuré et l'angle de déphasage mesuré.

Enfin, l'invention a également pour objet un procédé de surveillance d'un circuit électrique, notamment un circuit d'éclairage, comprenant au moins un ensemble d'éléments d'éclairage, notamment des lampes, reliés en parallèle à une ligne d'alimentation, alimentée par une unité de raccordement appliquant une tension d'alimentation, procédé dans lequel
- on mesure la tension d'alimentation et l'intensité du courant circulant dans la ligne d'alimentation,
- on calcule, sur une période prédéterminée, la valeur moyenne de la tension d'alimentation mesurée et la valeur moyenne de l'intensité mesurée, et
- on analyse les variations de ces deux valeurs moyennes pour détecter des défauts du circuit électrique,
caractérisé en ce qu'en cas de défaut détecté on effectue les phases opératoires du procédé de contrôle et de gestion d'un élément d'éclairage tel que décrit précédemment.

D'autres caractéristiques et avantages de la présente invention seront mis en évidence lors de la description détaillée qui va suivre, en référence aux dessins dans lesquels :
- la figure 1 représente un schéma de principe d'un dispositif à microprocesseur selon invention ;
- la figure 2 représente un schéma de principe d'un système de contrôle et de gestion selon l'invention ;
- la figure 3 représente les différentes possibilités de relevé d'état dans un système de contrôle et de gestion selon l'invention ;
- la figure 4 représente un schéma général d'un dispositif de surveillance selon l'invention ;
- la figure 5 représente un schéma d'un circuit d'éclairage compris dans le dispositif de la figure 4 ;
- la figure 6 représente un organe illustrant un procédé selon l'invention, et
- la figure 7 représente un organigramme détaillant une étape du procédé illustré sur la figure 6.

Les éléments électroniques utilisés dans la présente demande sont connus ou à la portée de l'homme de métier. Ils sont donc représentés sur les figures de manière schématique et ne seront pas décrits en détail.

L'invention concerne donc un dispositif à microprocesseur 1 destiné à être monté dans le candélabre d'un élément d'éclairage, notamment une lampe et ses circuits périphériques.

Le dispositif à microprocesseur 1 est constitué d'un système de transmission par courants porteurs comportant reliés en série :
- un module émetteur E,
- une interface émetteur/récepteur I,
- un module récepteur R.

La liaison entre ces trois éléments se fait par l'intermédiaire d'une ligne de transmission par courants porteurs 8a, 7a, 9a.

Le module émetteur E comporte un microprocesseur 3 destiné à gérer les informations prises par le module émetteur E.

Ce microprocesseur 3 est doté d'une mémoire 4 notamment de type EEROM non volatile qui mémorise les paramètres ou le code de l'émetteur. C'est dans cette mémoire que sont mémorisés le numéro d'identification de l'émetteur avec un code allant notamment de 1 à 128, et les paramètres de fonctionnement de l'émetteur (les différentes temporisations, les valeurs de seuil de l'angle de déphasage, le nombre de lampes, etc.). Par le code, il est possible d'identifier l'émetteur et donc l'élément d'éclairage associé ; grâce aux différents paramètres modifiables, il est possible d'adapter l'émetteur aux différents types de lampes et aux conditions d'application de l'émetteur lui-même.

L'émetteur E comporte un premier circuit comparateur 5 destiné à relever ce qu'on appelle le 0 de tension. Avec ce circuit, il est possible de relever le passage par la valeur 0 de la tension aux bornes de l'élément d'éclairage. Celui-ci est constitué d'un comparateur à portes logiques qui compare la valeur de la tension nulle de celle-ci et vérifie en outre que la valeur de cette tension ne descend pas en dessous d'une valeur minimum définie.

Ensuite, à l'aide d'un deuxième circuit comparateur 6, il est possible au contraire de contrôler le circuit de relevé du 0 de courant. Avec ce circuit il est possible de relever le passage par la valeur 0 du courant passant dans l'élément d'éclairage et de vérifier en outre que la valeur de ce courant ne descend pas en dessous du seuil minimum de façon à signaler au processeur 3 l'interruption du circuit d'alimentation de la lampe. Ce deuxième circuit comparateur 6 est constitué d'un comparateur à portes logiques qui compare la valeur du courant avec la valeur nulle.

Les premier et deuxième circuits comparateurs 5 et 6 constituent un circuit de comparaison destiné à mesurer l'angle de déphasage entre la tension aux bornes de l'élément d'éclairage et le courant passant dans l'élément d'éclairage.

Cet angle de déphasage mesuré est alors transmis vers l'extérieur par le système de transmission par courants porteurs. Les deux circuits comparateurs 5 et 6 sont reliés au microprocesseur 3 qui analyse les valeurs mesurées.

Au contraire avec le bloc 7, on a indiqué un interrupteur électronique qui est constitué d'un transistor piloté par le courant et qui sert à la commande ON/OFF de la lampe à laquelle est relié le dispositif à microprocesseur 1 par la connexion 7a.

Dans le cadre de l'interface émetteur/récepteur à courants porteurs I, il est possible de relever comment l'alimentation de 220 volt est utilisée par un circuit de couplage réseau 9 constitué d'un circuit composé de transistors et d'une bobine. Le circuit de couplage réseau 9 est relié à un circuit de réception 11 en aval duquel est branché un circuit de décodage de son 12 pour intercepter, par un circuit PPL, le signal d'une fréquence donnée dans la période prévue.

Le signal décodé par le décodeur 12 est ensuite envoyé, sur la ligne 10a à un microprocesseur 13 placé dans le récepteur R et relié également à la lampe à contrôler. De manière analogue, l'alimentation du réseau est assurée par la ligne 9a qui alimente le circuit d'alimentation du récepteur R représenté par le bloc 15. Ce ciruit d'alimentation 15 est donc relié au microprocesseur 13.

Dans le récepteur R, le microprocesseur local 13, couplé à la ligne 10a est relié à une interface de communication 14 qui permet la connexion à un système central de transmission de données relié par la ligne 16.

Les conditions de fonctionnement d'une lampe 19 en fonction de son état sont établies en référence notamment à la figure 3.

En ce qui concerne la situation expliquée au point 3a, on a représenté des conditions normales de fonctionnement d'une lampe alimentée par les bornes 21a et 21b ; il est prévu un condensateur 20 de rephasage, un réacteur 17 classique et un circuit d'allumage pour lampes fluorescentes (voir en 18). L'élément d'éclairage est en fait constitué non seulement de la lampe 19 mais également des composants périphériques 20, 17 ou 18.

Il faut préciser que les lampes utilisées peuvent être à vapeur de mercure ou à vapeur de sodium. La différence entre les deux types de lampes est que pour les lampes à vapeur de sodium, il n'y a pas de circuit d'allumage (18).

Dans le cas 3b, on a représenté une lampe 19 dans laquelle le condensateur de rephasage 20 se trouve interrompu et n'est donc pas représenté.

Dans le cas 3c, on a représenté la situation classique où la lampe 19 est en court-circuit, les bornes 19a et 19b étant directement reliées en court-circuit entre elles.

Enfin dans le cas 3d, on a représenté une lampe qui est interrompue entre les bornes 19a et 19b et où le circuit d'allumage 18 est défectueux.

Après avoir présenté la structure globale du dispositif à microprocesseur 1 selon l'invention, on va maintenant présenter son fonctionnement de façon à mettre en évidence les caractéristiques de contrôle.

Il faut au préalable préciser que le dispositif à microprocesseur 1 selon l'invention utilise la technique des courants porteurs, c'est-à-dire qu'il utilise un système de transmission sur lequel un signal est transmis en fréquence par un émetteur E sur une ligne électrique normale et est reçu par un récepteur R après couplage préalable au réseau et interception de la fréquence de fonctionnement définie.

Il y a superposition d'un signal fréquence et d'un signal correspondant au réseau électrique qui en général est de 50Hz.

Lorsque le signal transporté sur la ligne électrique normale atteint le point désiré, le récepteur R intercepte ce signal en se couplant au réseau et l'interprète en le décodant.

On va maintenant voir comment en utilisant la technique des courants porteurs, le dispositif à microprocesseur 1 permet tout à la fois de contrôler les éléments d'éclairage 17, 18, 19, 20 et de gérer chaque lampe séparément.

En se référant à la figure 3, on va voir comment s'effectue le repérage et donc la détermination des différents états de fonctionnement des éléments d'éclairage en utilisant la mesure de l'angle de déphasage entre la tension présente aux bornes de l'élément d'éclairage et le courant passant dans l'élément d'éclairage. Cette mesure de l'angle de déphasage est effectuée par comparaison des signaux de sortie des circuits comparateurs 5 et 6.

Ce critère est très important car l'angle de déphasage entre la tension et le courant est indépendant du type et de la puissance de la lampe. Il n'y a donc aucune restriction ; l'angle n'est pas influencé par une variation de la tension d'alimentation tout en étant parfaitement révélateur de l'état de l'élément d'éclairage.

Cet angle de déphasage est déterminé en mesurant l'intervalle de temps entre le passage par le 0 de la tension aux bornes de l'élément d'éclairage, c'est-à-dire le passage négatif/positif, et le passage par le 0 du courant passant dans l'élément d'éclairage, c'est-à-dire le passage négatif/positif. A 50Hz l'intervalle de temps est d'environ 20ms ce qui équivaut à un angle de 360°.

En se rapportant aux cas de la figure 3, il est possible de définir avec précision les points suivants :
- Cas 3a - lampe en condition normale : l'angle doit varier entre 20 et 25°,
- Cas 3b - condensateur de rephasage (20) cassé : l'angle doit varier entre 50 et 75°,
- Cas 3c - lampe en court-circuit : l'angle doit varier entre 77 et 86°,
- Cas 3d - lampe 19 interrompue : l'angle doit varier entre 260 et 270°, alors que si c'est la connexion avec la lampe qui est interrompue, il n'y a pas de passage de courant.

Les valeurs prédéterminées de l'angle de déphasage peuvent donc être comprises notamment entre 20° et 270°.

Le relevé est effectué par les circuits comparateurs 5 et 6 qui envoient le signal au microprocesseur 3. Celui-ci traite la situation correspondante pour déterminer la catégorie de l'angle et voir dans quelles situations prévues se trouve, dans la mémoire 4, l'élément d'éclairage 19, 17, 20, 18.

Chaque module émetteur E est repérable par un code qui va notamment de 1 à 128 et un protocole spécifique de communication est prévu pour permettre un dialogue facilement interprétable entre une unité centrale qui peut être située loin du réseau d'éclairage et qui n'est pas représentée et les microprocesseurs 3 et 13 situés sur chaque poteau.

Le protocole prévoit, dans la situation de connexion de l'unité centrale à l'émetteur E que le premier octet identifie l'émetteur 3 alors que le second octet commande l'interrupteur 7 pour allumer ou éteindre la lampe 19.

Dans la situation de connexion inverse de l'émetteur E à l'unité centrale, le premier octet identifie le code de l'émetteur E et le second octet indique l'état de l'élément d'éclairage.

Le nombre maximum de lampes est notamment de 128, le nombre maximum d'émetteurs installés étant alors de 128. Toutefois, on peut également faire en sorte que chaque émetteur contrôle plusieurs lampes. Dans ce cas, il est possible de contrôler un nombre de lampes multiple de 128.

L'invention concerne également un système de contrôle et de gestion C/G d'éléments d'éclairage.

Ce système comporte un ensemble d'éléments d'éclairage 17, 18, 19, 20 tels que décrits précédemment reliés en parallèle par une ligne d'alimentation A commune.

Chaque élément d'éclairage comporte un dispositif à microprocesseur 1 selon l'invention et chaque système de transmission par courants porteurs de chaque dispositif à microprocesseur 1 est relié par la ligne d'alimentation A à une unité de traitement locale UTL qui transmet notamment les informations reçues à une unité centrale U.

La transmission par courants porteurs se fait donc par l'intermédiaire de la ligne d'alimentation A.

La liaison entre l'unité de traitement locale UTL et l'unité centrale U se fait, elle, par une liaison bidirectionnelle notamment de type RTC, par câble, par fibre optique, sans fils ou analogue.

On obtient ainsi un contrôle et une commande du réseau d'éclairage (figure 2).

Dans le réseau d'éclairage, plusieurs tableaux électriques peuvent être prévus et chaque tableau peut être installé dans l'unité centrale de contrôle qui regroupe les données de chaque élément d'éclairage.

Le dialogue démarre entre les émetteurs E et les récepteurs R par une transmission de signaux à courants porteurs sur la ligne 8a-9a du réseau électrique des lampes 19.

Les données sur les situations de l'état de chaque élément d'éclairage et sur la commande ON/OFF de chaque lampe sont prélevées par chaque émetteur/récepteur E/R dans l'unité locale de traitement et sont envoyées à l'unité centrale du tableau de centralisation du système d'éclairage par un modem téléphonique ou tout autre moyen de transmission.

Fonctionnellement, l'unité centrale U distante appelle à intervalles prédéfinis les différents émetteurs E puis le seul émetteur E concerné, une fois qu'il a reçu sur son récepteur R le signal, envoie son code d'identification et l'état de l'élément d'éclairage qu'il contrôle.

On peut activer et désactiver chaque lampe 19, au niveau de l'unité centrale U, à l'aide de la commande 7 - l'interrupteur -.

En considérant un quartz qui donne 3,58 MHz on peut dans le système à courants porteurs envoyer un signal à 112 KHz modulé par un codage binaire pour permettre l'allumage et l'extinction des lampes. La modulation est à la demande c'est-à-dire de type ASK avec codage de type MANCHESTER.

La totalité des informations d'état d'un élément d'éclairage est contenue sur un bit.

Un émetteur 10 à 112KHz est présent dans le circuit d'interface récepteur/émetteur I et est commandé par le microprocesseur 3 c'est-à-dire par le microprocesseur commandant l'allumage et l'extinction.

Un filtre 11 situé dans l'interface récepteur/émetteur I filtre ces signaux en fréquence et en décode ensuite le son sur le circuit décodeur 12.

Le microprocesseur 3 et le microprocesseur 13 assurent l'interface entre les modules E, I, R qui décodent les signaux reçus sur les courants porteurs grâce au logiciel intégré et vérifient avec les comparateurs 5 et 6 la tension d'alimentation des lampes ; celle-ci ne doit pas être inférieure à une valeur prédéfinie afin de garantir une gestion optimale de la communication et la modulation de la porteuse à courants porteurs pour la transmission.

En utilisant la ligne d'alimentation A et le critère des courants porteurs, le signal concernant l'angle de déphasage entre tension et courant de chaque élément d'éclairage est envoyé et en fonction de la mesure de cet angle, un état de l'élément d'éclairage est établi et si nécessaire une commande d'activation est lancée.

A cet effet, conformément au procédé de contrôle et de gestion d'un élément d'éclairage selon l'invention, on effectue les phases opératoires suivantes :
a) on mesure la tension aux bornes de l'élément d'éclairage,
b) on mesure le courant passant dans l'élément d'éclairage,
b') on effectue une mesure de l'angle de déphasage entre la tension mesurée et le courant mesuré.
c) on transmet vers l'extérieur une information résultante par courants porteurs, cette information résultante transmise par courants porteurs comportant la tension mesurée, le courant mesuré et l'angle de déphasage mesuré.

L'invention concerne également un dispositif de télésurveillance T d'un circuit électronique, notamment d'un circuit d'éclairage.

Le dispositif de télésurveillance sert à surveiller un circuit d'éclairage 101 comprenant un ensemble d'éléments d'éclairage, ici des lampes 102 reliées en parallèle à une ligne d'alimentation 103, 104. De façon classique, les lampes 102 peuvent être associées à des ballasts et à des circuits de filtrage de régimes transitoires non représentés.

Les lampes 102 sont, par exemple, montées dans des candélabres disposés le long d'une voie publique. Le circuit 101 comprend en outre une unité locale de raccordement 106 située à proximité de ces candélabres pour raccorder la ligne d'alimentation 103, 104 au secteur délivrant une tension d'alimentation, par exemple une tension alternative de fréquence 50 Hz et de valeur efficace nominale 220 volts. L'unité 106 comporte, de façon classique, un circuit de commande 107 qui effectue le raccordement entre la ligne 103, 104 et le secteur aux heures désirées, habituellement pendant la nuit, ou sous commande d'un détecteur d'obscurité. Typiquement, le circuit d'éclairage auquel s'applique l'invention comporte plusieurs dizaines de lampes, identiques ou de types différents.

Le circuit d'éclairage 101 est équipé d'un circuit de surveillance installé dans l'unité de raccordement 106. Le circuit de surveillance comprend des moyens 108, 109 pour mesurer la tension d'alimentation U' appliquée à la ligne 103, 104, branchés en parallèle à des moyens 111, 112, 113, 114 pour mesurer l'intensité I' du courant circulant dans la ligne 103, 104.

Les moyens de mesure de tension comprennent un transformateur de mesure 108 dont l'enroulement primaire est relié aux deux conducteurs 103, 104 de la ligne d'alimentation, et un circuit de mise en forme 109 relié à l'enroulement secondaire du transformateur 108. Le circuit de mise en forme 109 comporte un intégrateur ayant une constante de temps t supérieure à la période du secteur (par exemple t = 100 ms) et un convertisseur analogique-numérique relié à la sortie de l'intégrateur. L'intégrateur délivre un signal analogique représentant la tension d'alimentation efficace et le convertisseur analogique-numérique convertit ce signal en une valeur numérique U'.

Les moyens de mesure d'intensité comprennent un transformateur de courant 111 dont l'enroulement primaire est monté sur un conducteur 104 de la ligne d'alimentation, une charge 112 reliée aux bornes de l'enroulement secondaire du transformateur 111, un amplificateur à gain réglable 113 dont l'entrée est reliée aux bornes de la charge 112, et un circuit de mise en forme 114 relié à la sortie de l'amplificateur 113. Le circuit de mise en forme 114 est identique (intégrateur et convertisseur analogique-numérique) au circuit de mise en forme 109 des moyens de mesure de tension. Il délivre une valeur numérique I' représentant l'intensité efficace dans la ligne d'alimentation 103, 104.

Dans l'exposé ci-dessous, on désignera par tension d'alimentation mesurée et par intensité mesurée les valeurs numériques U', I' délivrées respectivement par les circuits de mise en forme 109, 114.

Ces deux valeurs U', I' sont adressées à un processeur 116 constituant les moyens de traitement du circuit qui sont reliés en aval aux moyens 108, 109 pour mesurer la tension d'alimentation U', d'une part, et aux moyens 111, 112, 113, 114 pour mesurer l'intensité du courant circulant dans la ligne, d'autre part. Le signal commandant le gain de l'amplificateur à gain réglable 113 est issu du processeur 116 qui élabore ce signal sur la base de la gamme de valeurs de l'intensité mesurée I'. Cette disposition permet au circuit de surveillance de s'adapter à différentes puissances du circuit d'éclairage 101 sans avoir à modifier le transformateur de courant 111.

Le processeur 116 est associé à une mémoire non volatile 117. Il est également relié, par des interfaces appropriées non représentées, à un organe de commande tel qu'un bouton poussoir 118 accessible sur l'unité de raccordement 106 et à trois voyants de signalisation 121, 122, 123 de couleurs différentes visibles sur l'unité de raccordement 106. Le voyant 121 indique l'état de fonctionnement du circuit de surveillance, et les voyants 122, 123 indiquent certains défauts du circuit d'éclairage 101 comme il sera expliqué plus loin.

En outre, le processeur 116 est relié à un relais 124 faisant partie d'un dispositif de communication 125 installé dans l'unité de raccordement 106. Ce dispositif de communication 125 est par exemple du type décrit dans le FR-A-2 601 485. Il est relié à une ligne de communication 126, par exemple une ligne téléphonique, et est adapté pour émettre un signal d'alerte vers une unité de traitement locale UTL par l'intermédiaire de la ligne 126 lorsque le processeur 116 fait basculer le relais 124 (signalisation à distance d'un défaut du circuit d'éclairage). L'unité centrale de télésurveillance U est équipé de moyens informatiques, également décrits dans le FR-A-2 601 485, pour gérer la réception des signaux d'alerte provenant des différentes unités de raccordement 106 auxquelles elle peut être reliée par des lignes de communication 126.

Selon l'invention, ce dispositif de télésurveillance comporte en outre, associés à certains éléments d'éclairage respectivement des dispositifs à microprocesseur 1 tels que décrits précédemment.

En effet certains éléments d'éclairage nécessitent une surveillance plus précise comme par exemple les lampes situées à proximité des passages pour piétons.

Ce dispositif de télésurveillance permet ainsi de diminuer les coûts en installant unique que quelques dispositifs à microprocesseur 1 tout en surveillant les éléments d'éclairage vitaux de manière plus spécifique.

Le dispositif de télésurveillance T comporte en outre l'unité de traitement locale UTL reliée par une interface 100 à l'unité de raccordement 106 dont le circuit de surveillance est relié par la liaison à courants porteurs (ligne d'alimentation), aux systèmes de transmissions des dispositifs à microprocesseurs 1.

L'interface 100 peut en outre être reliée à une unité centrale U par une liaison bidirectionnelle notamment de type RTC, câble, fibre optique ou analogue.

Côté réseau d'éclairage, la liaison entre le circuit d'éclairage et les systèmes de transmission peut être bidirectionnelle de sorte que l'unité de traitement locale UTL reçoit d'une part des informations des systèmes de transmission qu'elle envoie à l'unité centrale U et envoie d'autre part des instructions de commande à ces systèmes de transmission qu'elle a reçues de l'unité centrale U.

L'unité de raccordement 106 peut être placée dans l'unité de traitement local UTL.

Enfin, l'interface 100 peut comporter des moyens non représentés destinés à détecter des défauts sur l'ensemble des éléments électriques de l'unité de traitement local UTL en aval de l'unité de raccordement 106.

On va maintenant décrire le fonctionnement du dispositif de surveillance de la figure 1, ce qui fera apparaître les particularités du procédé selon l'invention.

Les valeurs de la tension d'alimentation U' et de l'intensité I' ayant été mesurées par les moyens de mesure 108, 109 et 111, 112, 113, 114, le processeur 116 calcule les valeurs moyennes UM, IM de ces deux grandeurs sur une période prédéterminée T, par exemple d'une heure. Le processeur 116 analyse les variations de ces deux valeurs moyennes UM, IM, pour détecter des défauts du circuit d'éclairage 101.

Lorsqu'un défaut a ainsi été détecté pendant un nombre prédéterminé de périodes T, le processeur 116 commande l'allumage du voyant de signalisation 121 et le basculement du relais 124 pour émettre un signal d'alerte vers l'unité centrale de télésurveillance, et mémorise une indication de détection de défaut dans la mémoire 117. Ce nombre prédéterminé de périodes T peut être égal à un, mais, de préférence, on n'émet le signal d'alerte qu'après avoir détecté un défaut pendant au moins deux périodes consécutives, afin d'éliminer d'éventuels artefacts.

Le signal d'alerte ayant été reçu à l'unité centrale de télésurveillance U, cette dernière envoie une instruction de commande aux différents dispositifs à microprocesseur 1 afin de vérifier si ce sont les éléments d'éclairage qui leurs sont associés qui sont en panne.

Dans chaque dispositif à microprocesseur 1, on effectue alors les phases opératoires suivantes :
- on mesure la tension aux bornes de l'élément d'éclairage ;
- on mesure le courant passant dans l'élément d'éclairage ;
- on mesure l'angle de déphasage entre la tension mesurée et le courant mesuré ;
- on transmet vers l'unité centrale U, via l'unité de traitement locale UTL l'information résultante par courants porteurs, cette inforation résultante comportant la tension mesurée, le courant mesuré, et l'angle de déphasage mesuré.

Si une panne d'un des éléments vitaux d'éclairage est détectée, on effectue une réparation immédiate.

Dans le cas contraire, le réparateur peut être envoyé ultérieurement sur le site du circuit d'éclairage 101. Après la réparation du défaut (lampe défectueuse, rupture de ligne ou court-circuit), le réparateur enfonce le bouton poussoir 118 pour éteindre le voyant 121, enlever l'indication de détection de défaut de la mémoire 117, et réinitialiser le processus de surveillance du circuit réparé 101.

La mémoire 117 contient des données utiles au fonctionnement du dispositif de surveillance, notamment des informations relatives à une dépendance normale entre les valeurs moyennes de la tension d'alimentation et de l'intensité. Pour l'analyse des variations des valeurs moyennes, le processeur 116 vérifie la conformité entre les valeurs moyennes UM, IM calculées sur chaque période T et ces informations mémorisées dans la mémoire 117. A l'étape de réinitialisation, ces informations sont effacées de la mémoire 117. Après une période T suivant l'étape de réinitialisation, le processeur 116 utilise les valeurs moyennes calculées UM, IM de la tension d'alimentation mesurée U' et de l'intensité mesurée I' pour obtenir de nouvelles informations à stocker dans la mémoire 117.

Ces informations mémorisées comprennent un tableau de correspondances entre des valeurs moyennes de la tension d'alimentation et des valeurs moyennes de l'intensité. Le processeur 116 détecte un défaut du circuit d'éclairage lorsque la valeur moyenne UM de la tension d'alimentation mesurée U' est sensiblement égale (par exemple à 0,5 V près) à une valeur mémorisée dans le tableau et la valeur moyenne IM de l'intensité mesurée I' diffère de façon significative (par exemple de 3% ou plus) de la valeur correspondante mémorisée dans le tableau.

Ainsi, si la tension du secteur fluctue pour une cause extérieure quelconque, le processeur 116 compare les valeurs moyennes IM de l'intensité mesurée à une valeur représentative qui tient compte de ces fluctuations, et ne détecte donc que les défauts attribuables au circuit d'éclairage 101.

Lorsqu'aucune valeur mémorisée de la tension d'alimentation n'est sensiblement égale à la valeur moyenne UM calculée sur une période T, on mémorise cette valeur moyenne UM de la tension mesurée U' dans le tableau et, en correspondance, la valeur moyenne IM de l'intensité mesurée I' calculée sur la même période T. Ceci complète le processus d'auto-apprentissage commençant après chaque réinitialisation du système.

La mémoire 117 contient en outre deux variables UMP, IMP qui reçoivent respectivement les valeurs moyennes UM, IM à l'issue de chaque période T après l'étape d'analyse. Après la période suivante, l'étape d'analyse comporte une comparaison entre les nouvelles valeurs moyennes calculées UM, IM et ces variables UMP, IMP qui sont alors égales aux valeurs moyennes calculées lors de la période précédente. Un défaut du circuit 101 est détecté par le processeur 116 lorsqu'il constate entre les deux périodes consécutives à la fois une diminution significative (par exemple de 3% ou plus) de la valeur moyenne de l'intensité mesurée I' (IM<<IMP), et une augmentation de la valeur moyenne de la tension mesurée (UM>UMP). En effet, lorsque la tension du secteur augmente, on doit normalement observer une augmentation de l'intensité, à moins qu'un défaut tel qu'une lampe défectueuse soit apparu.

La mémoire 117 contient en outre un seuil minimal d'intensité IMIN et un seuil maximal d'intensité IMAX prédéterminés. Lorsque le processeur 116 constate que l'intensité mesurée I' est inférieure au seuil minimal IMIN, on considère que le circuit d'éclairage 101 présente une rupture de ligne et le processeur 116 commande l'allumage du voyant 122 pour signaler au réparateur la nature de ce défaut. Lorsque le processeur 116 constate que l'intensité mesurée I' est supérieure au seuil maximal IMAX, on considère que le circuit d'éclairage 101 présente un court-circuit et le processeur 116 commande l'allumage du voyant 123 pour signaler au réparateur la nature de ce défaut.

L'exécution de l'étape de réinitialisation peut être commandée sélectivement par l'intermédiaire du bouton poussoir 118 comme exposé précédemment. Elle peut aussi être commandée sélectivement par une instruction appropriée d'un programme du processeur 116 inclus dans l'unité de raccordement 106. Cette instruction peut consister à commander des réinitialisations régulières, par exemple tous les ans, pour prendre en considération le vieillissement normal des lampes 102 qui ne constitue pas un défaut en lui-même mais qui conduirait à des détections de défaut inopportunes en l'absence de corrections régulières du tableau de correspondances mémorisé.

En variante, la commande de réinitialisation peut également résulter de la réception d'un signal de commande provenant de l'unité centrale de télésurveillance U par l'intermédiaire d'une ligne de communication 129 (indiquée en tirets à la figure 5) reliée à un port d'entrée du processeur 116,

Le fonctionnement du processeur 116 est illustré de façon plus détaillée par l'organigramme de la figure 6.

A la mise sous tension du circuit d'éclairage 101 et du dispositif de surveillance, le processeur 116 effectue une temporisation de durée t pour initialiser les intégrateurs des circuits de mise en forme 109, 114. Une indication de détection de défaut présente dans la mémoire non volatile 117 (test 131), signifie qu'un défaut a été détecté avant la mise hors tension du circuit 101. Dans ce cas, le processeur 116 commande l'allumage du voyant 121 (étape 132) et le basculement du relais 124 pour communiquer le signal d'alerte à l'unité centrale de télésurveillance (étape 133). Le processeur entre alors dans une boucle 134 d'attente de réinitialisation. Au cours de cette phase de réinitialisation, on effectue une vérification de l'état des éléments d'éclairage vitaux par leur dispositif à microprocesseur 1. Cette vérification s'effectue par les étapes du procédé de contrôle et de gestion déjà décrites.

En l'absence d'indication de détection de défaut dans la mémoire 117 (test 131), le processeur 116 initialise les paramètres N, IMP et UMP comme indiqué à l'étape 136, N désignant une variable de comptage du nombre de périodes consécutives au cours desquelles un défaut du circuit 101 a été observé. Puis le processeur 116 entre dans la boucle de mesures et d'analyse dont chaque itération a une durée égale à la période de moyennage T.

En 137, le processeur 116 reçoit des circuits de mise en forme 109, 114 les T/t valeurs mesurées I', U' de l'intensité et de la tension d'alimentation, effectue divers contrôles sur ces valeurs mesurées I', U' et en calcule les valeurs moyennes respectives IM, UM sur la période T.

En 138, le processeur examine si la valeur moyenne IM est inférieure au seuil minimal IMIN ou supérieure au seuil maximal IMAX. Dans l'affirmative, il détecte un défaut (rupture de ligne ou court-circuit). Sinon, il passe au test 139 où il vérifie si on observe à la fois une diminution significative de la valeur moyenne IM de l'intensité (IM«IMP) et une augmentation de la valeur moyenne UM de la tension (UM>UMP). Dans l'affirmative, le processeur 116 détecte également un défaut.

Sinon, au test 142, le processeur 116 examine si la valeur moyenne IM diffère de façon significative de la valeur d'intensité f(UM) correspondant, dans le tableau, à la valeur moyenne UM. Dans l'affirmative, il détecte un défaut.

Si les trois tests de détection de défaut 138, 139, 142 sont négatifs, alors :
a) si le tableau de correspondances stocké dans la mémoire 117 ne comporte pas une valeur de tension sensiblement égale à UM et une valeur d'intensité f(UM) correspondante (test 140), le processeur 116 écrit dans le tableau de correspondances la valeur moyenne UM de la tension d'alimentation mesurée U et, en correspondance la valeur moyenne IM de l'intensité mesurée I' (étape d'auto-apprentissage 141).
b) Le processeur 116 met à zéro la variable de comptage N, indiquant ainsi que l'itération achevée n'a pas révélé de défaut (étape 143).

Ensuite, le processeur 116 met à jour les variables IMP, UMP (étape 144) et revient à l'étape 137 pour exécuter l'itération suivante de la boucle de mesures et d'analyse.

Si un défaut a été détecté à l'un des tests 138, 139, 142, la variable de comptage N est augmentée d'une unité, en 145. Puis le processeur 116 examine si N>1 (test 146) c'est-à-dire si le défaut a été détecté pendant au moins les deux dernières périodes T. Dans l'affirmative, le processeur 116 écrit l'indication de détection de défaut dans la mémoire 117 (étape 147), puis exécute les étapes de signalisation 132, 133 et entre dans la boucle d'attente de réinitialisation 134. Si le test 146 révèle que N<1, le défaut qui vient d'être détecté doit être confirmé et le processeur 116 revient aux étapes 144 et 137 pour exécuter une autre itération de la boucle de mesure et d'analyse.

Lorsqu'un défaut a été signalé, le processeur reste dans la boucle d'attente 134 jusqu'à l'apparition d'une commande de réinitialisation. A ce moment, le processeur 116 commande l'extinction du voyant 121 (étape 148), enlève l'indication de détection de défaut de la mémoire 117 (étape 149), et efface le tableau de correspondances de la mémoire 117 (étape 150), avant de revenir à l'étape d'initialisation 36 pour reprendre le processus de surveillance.

L'étape 137 de mesures et de calcul des valeurs moyennes, effectuée à chaque période T, est détaillée sur l'organigramme de la figure 7.

Au début de la période, les variables X, IM et UM sont initialisées à zéro, en 160, X désignant une variable de comptage du temps. Après acquisition (161) de chaque couple de valeurs mesurées I', U' issues des circuits de mise en forme 109, 114, le processeur 116 compare la valeur mesurée I' de l'intensité aux deux seuils IMIN, IMAX et commande l'état des voyants 122, 123 en fonction du résultat des comparaisons (étapes 162, 163).

En 164, le processeur 116 examine si une commande de réinitialisation est en cours (bouton poussoir 118 enfoncé, ou exécution d'une instruction d'un programme du processeur, ou réception d'un signal de commande extérieur). Dans l'affirmative, il efface le tableau de correspondances de la mémoire 117 (étape 165) et revient à l'étape d'initialisation 160 pour reprendre un cycle de mesures complet.

En l'absence de commande de réinitialisation, les valeurs mesurées I', U' sont ajoutées aux variables IM, UM et la variable de comptage X est augmentée d'une unité (étape 166). Puis, au test 167, la variable de comptage X est comparée au rapport T/t entre la période T et la durée t. En cas d'égalité (période T achevée), les valeurs moyennes IM, UM sont déterminées en 168 et l'étape 137 de mesures et de calcul de valeurs moyennes est terminée. Si X < T/t (période T inachevée) le processeur 116 effectue, en 169, une temporisation de durée t et commande un clignotement du voyant 121, ce qui indique un processus de surveillance normal, puis revient à l'étape d'acquisition 161.

Bien qu'on ait décrit l'invention en référence à un exemple de réalisation particulier, on comprendra que cet exemple n'est pas limitatif et que diverses variantes peuvent lui être apportées sans sortir du cadre de l'invention.

Le processeur 116, la mémoire 117 et les circuits de mise en forme 109, 114 peuvent être inclus dans une carte installée dans l'unité de raccordement 106. Certaines des fonctions du processeur 116 peuvent également être mises en oeuvre par des circuits logiques de la carte prévue pour recevoir le dispositif de communication 125.

L'invention s'applique de préférence à la surveillance d'un circuit d'éclairage. Toutefois, d'autres types de circuits électriques, notamment des circuits de signalisation par exemple pour feux tricolores, peuvent être surveillés conformément à l'invention.

On peut également envisager la surveillance de réseaux d'éléments de type électromécanique, notamment de moteurs.

## Revendications

1. Dispositif à microprocesseurs pour le contrôle et la gestion d'un élément d'éclairage, comportant un système de transmission par courants porteurs relié à l'élément d'éclairage, le système de transmission comprenant un module émetteur (E) muni d'un circuit de comparaison (5, 6) destiné à mesurer l'angle de déphasage entre la tension aux bornes de l'élément d'éclairage (17, 18, 19, 20) et le courant passant dans l'élément d'éclairage (17, 18, 19, 20), cet angle de déphasage étant transmis vers l'extérieur par le système de transmission par courants porteurs, caractérisé en ce que le dispositif comporte, en outre, une mémoire (4) dans laquelle sont mémorisées des valeurs de déphasage prédéterminées correspondant à des états connus dudit élément d'éclairage, et des moyens pour comparer ces valeurs prédéterminées aux valeurs de déphasage mesurées par le circuit de comparaison (5, 6).

2. Dispositif à microprocesseurs conforme à la revendication 1, caractérisé en ce qu'il comporte, en outre, des moyens pour associer à la valeur de déphasage mesurée un signal prédéterminé représentatif de l'état de l'élément d'éclairage correspondant.

3. Dispositif à microprocesseurs conforme à la revendication 2, caractérisé en ce qu'il comporte, en outre, des moyens pour associer audit signal prédéterminé représentatif de l'état de l'élément d'éclairage correspondant, un autre signal identifiant ledit élément d'éclairage.

4. Dispositif à microprocesseurs conforme à l'une quelconque des revendications 1 à 3, caractérisé en ce que les circuit de comparaison (5, 6) est constitué d'un premier (5) et d'un second (6) comparateurs destinés à effectuer respectivement la mesure du passage par 0 de la tension aux bornes de l'élément d'éclairage (17, 18, 19, 20) et la mesure du passage par 0 du courant circulant dans l'élément d'éclairage (17, 18, 19, 20).

5. Dispositif à microprocesseurs conforme à l'une quelconque des revendications 1 à 4, caractérisé en ce que les valeurs de déphasage prédéterminées sont comprises entre 20° et 270°.

6. Système de contrôle et de gestion d'éléments d'éclairage (17, 18, 19, 20) comportant un ensemble d'éléments d'éclairage reliés en parallèle à une ligne d'alimentation (A), caractérisé en ce qu'à chaque élément d'éclairage est associé respectivement un dispositif à microprocesseurs (1) selon l'une quelconque des revendications 1 à 5, chaque système de transmission de chaque dispositif à microprocesseur (1) étant relié par la ligne d'alimentation (A) à une unité locale de traitement commune (UTL).

7. Dispositif de télésurveillance d'un circuit électrique, notamment d'un circuit d'éclairage (101), ce circuit comprenant au moins un ensemble d'éléments d'éclairage, reliés en parallèle à une ligne d'alimentation (103, 104) alimentée par une unité de raccordement (106) appliquant une tension d'alimentation à la ligne d'alimentation, ce dispositif de télésurveillance comprenant un circuit de surveillance comportant :
- des moyens (108, 109) pour mesurer la tension d'alimentation branchés en parallèle à des moyens (111, 112, 113, 114) pour mesurer l'intensité du courant circulant dans la ligne d'alimentation (103, 104), et
- des moyens de traitement (116) qui sont reliés en aval aux moyens (108, 109) pour mesurer la tension d'alimentation (U') d'une part et aux moyens (111, 112, 113, 114) pour mesurer l'intensité du courant circulant dans l'alimentation d'autre part, et qui sont destinés à
- calculer, sur une période prédéterminées (T), la valeur moyenne (UM) de la tension d'alimentation mesurée (U') et la valeur moyenne (IM) de l'intensité mesurée (I'), et
- détecter des défauts du circuit électrique (101) en fonction du résultat de l'analyse,
caractérisé en ce qu'il comporte en outre :
- associés à certains éléments d'éclairage (17, 18, 19, 20), respectivement des dispositifs à microprocesseur selon l'une quelconque des revendications 1 à 5, et
- une unité de traitement locale (UTL) reliée par une interface (100) à l'unité de raccordement (106) dont le circuit de surveillance est relié par la liaison à courants porteurs au système de transmission des dispositifs à microprocesseur (1).

8. Dispositif de télésurveillance conforme à la revendication 7, caractérisé par le fait qu'il comporte en outre une unité centrale (U) reliée à l'unité de traitement locale (UTL).

9. Dispositif de télésurveillance conforme à la revendication 8, caractérisé en ce que le circuit de surveillance est installé dans l'unité de traitement locale (UTL).

10. Dispositif de télésurveillance conforme à la revendication 7, 8 ou 9, caractérisé en ce que la liaison entre l'interface (100) et les systèmes de transmission est bidirectionnelle de sorte que l'unité de traitment locale (UTL) reçoit d'une part des informations des systèmes de transmission et envoie d'autre part des instructions de commande à ces systèmes de transmission.

11. Dispositif de télésurveillance conforme à l'une des revendications 7 à 10, caractérisé en ce qu'il comprend des moyens (124, 125) pour communiquer à l'unité centrale (U) un signal d'alerte par l'intermédiaire de l'unité de traitement locale (UTL), lorsqu'un défaut est détecté par les moyens de traitement (116).

12. Dispositif de télésurveillance conforme à l'une des revendications 7 à 11, caractérisé en ce qu'il comprend un moyen de signalisation (121) visible sur l'unité de traitement locale (UTL) et activé lorsqu'un défaut est détecté par les moyens de traitement (116)

13. Dispositif de télésurveillance conforme à l'une des revendications 7 à 12, caractérisé en ce qu'il comprend une mémoire non volatile (117) pour stocker des informations relatives à une dépendance normale entre les valeurs moyennes de la tension d'alimentation et de l'intensité.

14. Dispositif de télésurveillance conforme à la revendication 13, caractérisé en ce qu'il comprend un organe de commande (118) accessible sur l'unité de traitement locale (UTL) pour effacer les informations stockées dans la mémoire (117).

15. Dispositif de télésurveillance conforme à l'une des revendications 7 à 14, caractérisé en ce que les moyens (111, 112, 113, 114) pour mesurer l'intensité (I') comprennent un amplificateur à gain réglable (113).

16. Dispositif de télésurveillance conforme à l'une quelconque des revendications 7 à 15, caractérisé en ce que l'unité de traitement locale (UTL) et l'unité centrale (U) sont reliées entre elles par une liaison bidirectionnelle.

17. Dispositif de télésurveillance conforme à l'une quelconque des revendications 7 à 16, caractérisé en ce que l'interface (100) comporte des moyens destinés à détecter des défauts sur l'ensemble des éléments électriques de l'unité de traitement locale (UTL).

18. Procédé de contrôle et de gestion d'un élément d'éclairage, dans lequel on effectue les phases opératoires suivantes :
a) on mesure la tension aux bornes de l'élément d'éclairage,
b) on mesure le courant passant dans l'élément d'éclairage, et
c) on transmet vers l'extérieur une information résultante par courants porteurs,
caractérisé en ce qu'entre les phases b et c on effectue une mesure de l'angle de déphasage entre la tension mesuré et le courant mesuré, l'information résultante transmise par courants porteurs, l'information résultante transmise par courants porteurs comportant la tension mesurée, le courant mesuré et l'angle de déphasage mesuré.

19. Procédé conforme à la revendication 18, caractérisé en ce que l'on associe à la valeur de déphasage prédéterminée un signal prédéterminé représentatif de l'état de l'élément d'éclairage correspondant.

20. Procédé conforme à la revendication 19, caractérisé en ce que l'on associe en outre audit signal prédéterminé représentatif de l'état de l'élément d'éclairage correspondant, un autre signal identifiant ledit élément d'éclairage.

21. Procédé de surveillance d'un circuit électrique, notamment un circuit d'éclairage (101), comprenant au moins un ensemble d'éléments d'éclairage, notamment des lampes, reliés en parallèle à une ligne d'alimentation (103, 104), alimentée par une unité de raccordement appliquant une tension d'alimentation, procédé dans lequel
- on mesure la tension d'alimentation (U') et l'intensité (I') du courant circulant dans la ligne d'alimentation (103, 104),
- on calcule, sur une période prédéterminée (T), la valeur moyenne (UM) de la tension d'alimentation mesurée (U') et la valeur moyenne (IM) de l'intensité mesurée (I'), et
- on analyse les variations de ces deux valeurs moyennes (UM, IM) pour détecter des défauts du circuit électrique (101),
caractérisé en ce qu'en cas de défaut détecté on effectue les phases opératoires du procédé selon l'une quelconque des revendications 18 à 20.

22. Procédé conforme à la revendication 21, caractérisé en ce que lorsqu'on détecte un défaut du circuit électrique (101) pendant un nombre prédéterminé de périodes, on émet un signal d'alerte vers une unité centrale.

23. Procédé conforme à la revendication 22, caractérisé en ce qu'on n'émet le signal d'alerte qu'après avoir détecté un défaut pendant au moins deux périodes consécutives.

24. Procédé conforme à l'une des revendications 21 à 23, caractérisé en ce que lorsqu'on détecte un défaut du circuit électrique (101) pendant un nombre prédéterminé de périodes, on active un moyen de signalisation (121) visible sur l'unité de raccordement (106).

25. Procédé conforme à l'une des revendications 21 à 24, caractérisé en ce qu'on détecte un défaut du circuit électrique (101) lorsqu'on constate entre deux périodes consécutives à la fois une diminution significative de la valeur moyenne (IM) de l'intensité mesurée (I') et une augmentation de la valeur moyenne (UM) de la tension d'alimentation mesurée (U').

26. Procédé conforme à l'une des revendications 21 à 25, caractérisé en ce qu'on mémorise des informations relatives à une dépendance normale entre les valeurs moyennes de la tension d'alimentation et de l'intensité, et en ce que, pour l'analyse des variations des valeurs moyennes, on vérifie la conformité entre les valeurs moyennes (UM, IM) calculées sur chaque période et lesdites informations mémorisées.

27. Procédé conforme à la revendication 26, caractérisé en ce qu'il comprend une étape de réinitialisation dans laquelle on efface les informations mémorisées, l'exécution de cette étape de réinitialisation étant commandable sélectivement et en ce que, après une période suivant l'étape de réinitialisation, on utilise les valeurs moyennes calculées (UM, IM) de la tension d'alimentation mesurée (U') et de l'intensité mesurée (I') pour obtenir de nouvelles informations à mémoriser.

28. Procédé conforme à la revendication 27, caractérisé en ce que, lorsqu'on détecte un défaut du circuit électrique (101) pendant un nombre prédéterminé de périodes, on mémorise une indication de détection de défaut dans une mémoire non volatile (117), cette indication n'étant enlevée qu'après une commande d'exécution de l'étape de réinitialisation.

29. Procédé conforme à l'une des revendications 27 ou 28, caractérisé en ce que l'exécution de l'étape de réinitialisation est commandable sélectivement au moyen d'un organe de commande (118) accessible sur l'unité de raccordement (106).

30. Procédé conforme à l'une des revendications 27 à 29, caractérisé en ce que l'étape de réinitialisation est commandée à la réception d'un signal de commande provenant d'une unité centrale.

31. Procédé conforme à l'une des revendications 27 à 30, caractérisé en ce que l'étape de réinitialisation est commandée par une instruction d'un programme inclus dans l'unité de raccordement (106).

32. Procédé conforme à l'une des revendications 26 à 31, caractérisé en ce que les informations mémorisées comprennent des correspondances entre des valeurs moyennes de la tension d'alimentation et des valeurs moyennes de l'intensité, et en ce qu'on détecte un défaut du circuit électrique (101) lorsque la valeur moyenne (UM) de la tension d'alimentation mesurée (U') est sensiblement égale à une valeur mémorisée et la valeur moyenne (IM) de l'intensité mesurée (I') diffère de façon significative de la valeur mémorisée correspondante.

33. Procédé conforme à la revendication 32, caractérisé en ce que, lorsqu'aucune valeur mémorisée de la tension d'alimentation n'est sensiblement égale à la valeur moyenne (UM) de la tension d'alimentation mesurée (U'), on mémorise cette valeur moyenne (UM) de la tension mesurée (U') et, en correspondance, la valeur moyenne (IM) de l'intensité mesurée (I') calculée sur la même période.

34. Procédé conforme à l'une des revendications 22 à 33, caractérisé en ce qu'on compare les intensités mesurées (I') à un seuil minimal (IMIN), et en ce qu'on active un moyen de signalisation (122) visible sur l'unité de raccordement (106) lorsqu'une intensité mesurée (I') est inférieure au seuil minimal (IMIN).

35. Procédé conforme à l'une des revendications 22 à 34, caractérisé en ce qu'on compare les intensités mesurées (I') à un seuil maximal (IMAX), et en ce qu'on active un moyen de signalisation (123) visible sur l'unité de raccordement (106) lorsqu'une intensité mesurée (I') est supérieure au seuil maximal (IMAX).

## Patentansprüche

1. Mikroprozessor-Vorrichtung zur Kontrolle und Steuerung eines Beleuchtungselements, mit einem am Beleuchtungselement angeschlossenen Trägerstrom-Übertragungssystem, wobei das Übertragungssystem ein mit einer Vergleichsschaltung (5, 6) ausgerüstetes Sendemodul (E) umfasst, das den Phasenabweichungswinkel zwischen der Spannung an den Klemmen des Beleuchtungselements (17, 18, 19, 20) und dem durch das Beleuchtungselement (17, 18, 19, 20) fliessenden Strom messen soll, wobei dieser Phasenabweichungswinkel vom Trägerstrom-Übertragungssystem nach aussen übertragen wird, dadurch gekennzeichnet, dass die Vorrichtung weiters einen Speicher (4) umfasst, in dem die vorgegebenen Phasenabweichungswerte gespeichert werden, die bekannten Zuständen des besagten Beleuchtungselements entsprechen, sowie Vergleichsmittel dieser vorgegebenen Werte mit den von der Vergleichsschaltung (5, 6) gemessenen Phasenabweichungswerten.

2. Mikroprozessor-Vorrichtung nach Anspruch 1, dadurch gekennzeichnet, dass sie weiters Mittel umfasst, um dem gemessenen Phasenabweichungswert ein vorgegebenes Signal zuzuordnen, das dem Zustand des entsprechenden Beleuchtungselements entspricht.

3. Mikroprozessor-Vorrichtung nach Anspruch 2, dadurch gekennzeichnet, dass sie weiters Mittel umfasst, um dem besagten, vorgegebenen, dem Zustand des entsprechenden Beleuchtungselements entsprechenden Signal ein anderes Signal zuzuordnen, das das besagte Beleuchtungselement identifiziert.

4. Mikroprozessor-Vorrichtung nach einem der Ansprüche 1 bis 3, dadurch gekennzeichnet, dass die Vergleichsschaltung (5, 6) aus einem ersten (5) und einem zweiten (6) Komparator besteht, die jeweils den Nulldurchgang der Spannung an den Klemmen des Beleuchtungselements (17, 18, 19, 20) und den Nulldurchgang des im Beleuchtungselement (17, 18, 19, 20) fliessenden Stroms messen sollen.

5. Mikroprozessor-Vorrichtung nach einem der Ansprüche 1 is 4, dadurch gekennzeichnet, dass die vorgegebenen Phasenabweichungswerte zwischen 20° und 270° betragen.

6. Kontroll- und Steuersystem von Beleuchtungselementen (17, 18, 19, 20) mit einer parallel an einer Versorgungsleitung (A) angeschlossenen Einheit von Beleuchtungselementen, dadurch gekennzeichnet, dass jedem Beleuchtungselement jeweils eine Mikroprozessor-Vorrichtung nach einem der Ansprüche 1 bis 5 zugeordnet ist, wobei jedes Übertraqunqssystem jeder Mikroprozessor-Vorrichtung (1) über die Versorgungsleitung (A) an eine örtliche, gemeinsame Verarbeitungseinheit (UTL) angeschlossen ist.

7. Fernüberwachungsvorrichtung eines Schaltkreises, insbesondere eines Beleuchtungskreises (101), wobei dieser Schaltkreis mindestens eine Einheit von Beleuchtungselementen umfasst, die parallel an eine Versorgungsleitung (103, 104) angeschlossen ist, die von einer Anschlusseinheit (106) versorgt wird, die die Versorgungsleitung mit einer Versorgungsspannung beaufschlagt, wobei diese Fernüberwachungsvorrichtung aus einer Überwachungsschaltung besteht, mit:
- Mitteln (108, 109) zur Messung der Versorgungsspannung, die parallel an Mittel (111, 112, 113, 114) zur Messung der in der Versorgungsleitung (103, 104) fliessenden Stromstärke angeschlossen sind, und
- Verarbeitungsmitteln (116), die den Mitteln (108, 109) zur Messung der Versorgungsspannung (U') einerseits und den Mitteln (111, 112, 113, 114) zur Messung der in der Versorgung fliessenden Stromstärke andererseits nachgeschaltet sind, und die
- über einen vorgegebenen Zeitraum (T) den Mittelwert (UM) der gemessenen Versorgungsspannung (U') und den Mittelwert (IM) der gemessenen Stromstärke (I') errechnen und
- Störungen des Stromkreises (101) entsprechend dem Ergebnis der Analyse detektieren sollen,
dadurch gekennzeichnet, dass sie weiters:
- jeweils bestimmten Beleuchtungselementen (17, 18, 19, 20) zugeordnete Mikroprozessor-Vorrichtungen nach einem der Ansprüche 1 bis 5 und
- eine örtliche Verarbeitungseinheit (UTL) umfasst, die über eine Schnittstelle (100) mit der Anschlusseinheit (106) verbunden ist, deren Überwachungsschaltung über die Trägerstromleitung am Übertragungssystem der Mikroprozessor-Vorrichtungen (1) angeschlossen ist.

8. Fernüberwachungsvorrichtung nach Anspruch 7, dadurch gekennzeichnet, dass sie weiters eine an die örtliche Verarbeitungseinheit (UTL) angeschlossene Zentraleinheit (U) umfasst.

9. Fernüberwachungsvorrichtung nach Anspruch 8, dadurch gekennzeichnet, dass die Überwachungsschaltung in der örtlichen Verarbeitungseinheit (UTL) installiert ist.

10. Fernüberwachungsvorrichtung nach Anspruch 7, 8 oder 9, dadurch gekennzeichnet, dass die Verbindung zwischen der Schnittstelle (100) und den Übertragungssystemen bidirektionell ist, so dass die örtliche Verarbeitungseinheit (UTL) einerseits Informationen von den Übertragungssystemen erhält und andererseits Steuerungsanweisungen an diese Übertragungssysteme sendet.

11. Fernüberwachungsvorrichtung nach einem der Ansprüche 7 bis 10, dadurch gekennzeichnet, dass sie Mittel (124, 125) umfasst, um über die örtliche Verarbeitungseinheit (UTL) ein Alarmsignal an die Zentraleinheit (U) zu senden, wenn von den Verarbeitungsmitteln (116) eine Störung detektiert wird.

12. Fernüberwachungsvorrichtung nach einem der Ansprüche 7 bis 11, dadurch gekennzeichnet, dass sie ein auf der örtlichen Verarbeitungseinheit (UTL) sichtbares Anzeigemittel (121) umfasst, das bei Detektion einer Störung durch die Verarbeitungsmittel (116) aktiviert wird.

13. Fernüberwachungsvorrichtung nach einem der Ansprüche 7 bis 12, dadurch gekennzeichnet, dass sie einen nicht flüchtigen Speicher (117) umfasst, um Informationen bezüglich einer normalen Abhängigkeit zwischen den Mittelwerten der Versorgungsspannung und der Stromstärke zu speichern.

14. Fernüberwachungsvorrichtung nach Anspruch 13, dadurch gekennzeichnet, dass sie ein auf der örtlichen Verarbeitungseinheit (UTL) zugängliches Steuerorgan (118) umfasst, um die im Speicher (117) abgelegten Informationen zu löschen.

15. Fernüberwachungsvorrichtung nach einem der Ansprüche 7 bis 14, dadurch gekennzeichnet, dass die Mittel (111, 112, 113, 114) zur Messung der Stromstärke (I') einen einstellbaren Verstärker (113) umfassen.

16. Fernüberwachungsvorrichtung nach einem der Ansprüche 7 bis 15, dadurch gekennzeichnet, dass die örtliche Verarbeitungseinheit (UTL) und die Zentraleinheit (U) über eine bidirektionelle Leitung miteinander verbunden sind.

17. Fernüberwachungsvorrichtung nach einem der Ansprüche 7 bis 16, dadurch gekennzeichnet, dass die Schnittstelle (100) Mittel umfasst, um Störungen an allen elektrischen Elementen der örtlichen Verarbeitungseinheit (UTL) zu detektieren.

18. Kontroll- und Steuerverfahren eines Beleuchtungselements, bei dem man folgende Funktionsphasen durchführt:
a) Messen der Spannung an den Klemmen des Beleuchtungselements,
b) Messen des durch das Beleuchtungselement fliessenden Stroms, und
c) Übertragen nach aussen einer sich daraus ergebenden Information über Trägerströme,
dadurch gekennzeichnet, dass zwischen den Phasen b und c wird den Phasenverschiebungswinkel zwischen der gemessenen Spannung und dem gemessenen Strom qemessen, wobei die sich daraus ergebende, von Trägerströmen übertragene Information die gemessene Spannung, den gemessenen Strom und den gemessenen Phasenverschiebungswinkel beinhaltet.

19. Verfahren nach Anspruch 18, dadurch gekennzeichnet, dass dem vorgegebenen Phasenverschiebungswert ein vorgegebenes Signal zugeordnet wird, das den Zustand des entsprechenden Beleuchtungselements darstellt.

20. Verfahren nach Anspruch 19, dadurch gekennzeichnet, dass weiters dem besagten, vorgegebenen, den Zustand des entsprechenden Beleuchtungselements darstellenden Signal ein anderes Signal zugeordnet wird, das das besagte Beleuchtungselement identifiziert.

21. Überwachungsverfahren eines Stromkreises, insbesondere eines Beleuchtungskreises (101), mit mindestens einer Einheit von Beleuchtungselementen, insbesondere parallel an eine Versorgungsleitung (103, 104) angeschlossene Lampen, die von einer eine Versorgungsspannung liefernden Anschlusseinheit versorgt werden, Verfahren, bei dem
- die Versorgungsspannung (U') und die Stärke (I') des in der Versorgungsleitung (103, 104) fliessenden Stroms gemessen wird,
- über einen vorgegebenen Zeitraum (T) der Mittelwert (UM) der gemessenen Versorgungsspannung (U') und der Mittelwert (IM) der gemessenen Stromstärke (I') errechnet werden, und
- die Schwankungen dieser beiden Mittelwerte (UM, IM) analysiert werden, um Störungen im Stromkreis (101) zu detektieren,
dadurch gekennzeichnet, dass bei einem detektierten Störungsfall die Funktionsphasen des Verfahrens nach einem der Ansprüche 18 bis 20 durchführt werden.

22. Verfahren nach Anspruch 21, dadurch gekennzeichnet, dass bei Detektieren einer Störung des Stromkreises (101) während einer vorgegebenen Anzahl von Perioden ein Alarmsignal an eine Zentraleinheit gesendet wird.

23. Verfahren nach Anspruch 22, dadurch gekennzeichnet, dass das Alarmsignal erst dann gesendet wird, wenn eine Störung während mindestens zwei aufeinanderfolgenden Perioden detektiert wird.

24. Verfahren nach einem der Ansprüche 21 bis 23, dadurch gekennzeichnet, dass bei Detektieren einer Störung des Stromkreises (101) während einer vorgegebenen Anzahl von Perioden ein an der Anschlusseinheit (106) sichtbares Anzeigemittel (121) aktiviert wird.

25. Verfahren nach einem der Ansprüche 21 bis 24, dadurch gekennzeichnet, dass eine Störung des Stromkreises (101) detektiert wird, wenn zwischen zwei aufeinanderfolgenden Perioden gleichzeitig eine merkliche Abnahme des Mittelwerts (IM) der gemessenen Stromstärke (I') und eine Zunahme des Mittelwerts (UM) der gemessenen Versorgungsspannung (U') festgestellt wird.

26. Verfahren nach einem der Ansprüche 21 bis 25, dadurch gekennzeichnet, dass Informationen bezüglich einer normalen Abhängigkeit zwischen den Mittelwerten der Versorgungsspannung und der Stromstärke gespeichert werden, und dass zur Analyse der Schwankungen der Mittelwerte die Übereinstimmung zwischen den für jede Periode errechneten Mittelwerten (UM, IM) und den besagten gespeicherten Informationen übergeprüft werden.

27. Verfahren nach Anspruch 26, dadurch gekennzeichnet, dass es eine Neuinitialisierungsetappe umfasst, bei der die gespeicherten Informationen gelöscht werden, wobei die Ausführung dieser Neuinitialisierungsetappe selektiv auslösbar ist, und dass nach einer auf die Neuinitialisierungsetappe folgenden Periode die errechneten Mittelwerte (UM, IM) der gemessenen Versorgungsspannung (U') und der gemessenen Stromstärke (I') verwendet werden, um neue, zu speichernde Informationen zu erhalten.

28. Verfahren nach Anspruch 27, dadurch gekennzeichnet, dass, wenn während einer vorgegebenen Anzahl von Perioden eine Störung des Stromkreises (101) detektiert wird, eine Störungsdetektionsangabe in einem nicht flüchtigen Speicher (117) gespeichert wird, wobei diese Angabe erst nach einem Ausführungsbefehl der Neuinitialisierungsetappe entfernt wird.

29. Verfahren nach einem der Ansprüche 27 oder 28, dadurch gekennzeichnet, dass die Ausführung der Neuinitialisierungsetappe selektiv mit einem auf der Anschlusseinheit (106) zugänglichen Steuerorgan (118) auslösbar ist.

30. Verfahren nach einem der Ansprüche 27 bis 29, dadurch gekennzeichnet, dass die Neuinitialisierungsetappe nach dem Empfang eines von einer Zentraleinheit kommenden Steuersignals ausgelöst wird.

31. Verfahren nach einem der Ansprüche 27 bis 30, dadurch gekennzeichnet, dass die Neuinitialisierungsetappe von einer Anweisung eines in der Anschlusseinheit (106) enthaltenen Programms ausgelöst wird.

32. Verfahren nach einem der Ansprüche 26 bis 31, dadurch gekennzeichnet, dass die gespeicherten Informationen Querverweise zwischen den Mittelwerten der Versorgungsspannung und den Mittelwerten der Stromstärke umfassen, und dass eine Störung des Stromkreises (101) detektiert wird, wenn der Mittelwert (UM) der gemessenen Versorgungsspannung (U') im wesentlichen einem gespeicherten Wert entspricht und sich der Mittelwert (IM) der gemessenen Stromstärke (I') merklich vom entsprechenden gespeicherten Wert unterscheidet.

33. Verfahren nach Anspruch 32, dadurch gekennzeichnet, dass, wenn kein gespeicherter Wert der Versorgungsspannung im wesentlichen dem Mittelwert (UM) der gemessenen Versorgungsspannung (U') entspricht, dieser Mittelwert (UM) der gemessenen Spannung (U') und dementsprechend der für die gleiche Periode errechneten Mittelwert (IM) der gemessenen Stromstärke (I') gespeichert werden.

34. Verfahren nach einem der Ansprüche 22 bis 33, dadurch gekennzeichnet, dass die gemessenen Stromstärken (I') mit einem Mindestgrenzwert (IMIN) vergleicht werden, und dass ein an der Anschlusseinheit (106) sichtbares Anzeigemittel (122) aktiviert wird, wenn eine gemessene Stromstärke (I') den Mindestgrenzwert (IMIN) unterschreitet.

35. Verfahren nach einem der Ansprüche 22 bis 34, dadurch gekennzeichnet, dass die gemessenen Stromstärken (I') mit einem Höchstgrenzwert (IMAX) vergleicht werden, und dass ein an der Anschlusseinheit (106) sichtbares Anzeigemittel (123) aktiviert wird, wenn eine gemessene Stromstärke (I') den Höchstgrenzwert (IMAX) überschreitet.

## Claims

1. A microprocessor-driven device to monitor and control a lighting element, including a carrier current transmission system connected to the lighting element, the transmission system comprising a transmitter module (E) equipped with a comparison circuit (5, 6) intended to measure the angle of phase displacement between the lighting element (17, 18, 19, 20) voltage and the current flowing through the lighting element (17, 18, 19, 20), such angle of phase displacement being transmitted to the exterior by the carrier current transmission system, characterised in that the device further includes a memory (4) in which predetermined phase displacement values corresponding to known states of said lighting element are stored, and means to compare such predetermined values with the phase displacement values measured by the comparison circuit (5, 6).

2. A microprocessor-driven device according to claim 1, characterised in that it further includes means to match the measured phase displacement value with a predetermined signal representative of the state of the corresponding lighting element.

3. A microprocessor-driven device according to claim 2, characterised in that it further includes means to match said predetermined signal representative of the state of the corresponding lighting element with another signal identifying said lighting element.

4. A microprocessor-driven device according to any of claims 1 to 3, characterised in that the comparison circuit (5, 6) comprises a first (5) and second (6) comparator intended to measure the passage through 0 of the lighting element (17, 18, 19, 20) voltage and to measure the passage through 0 of the current flowing through the lighting element (17, 18, 19, 20), respectively.

5. A microprocessor-driven device according to any of claims 1 to 4, characterised in that the predetermined phase displacement values are comprised between 20° and 270°.

6. A lighting element (17, 18, 19, 20) monitoring and control system including a set of lighting elements connected in parallel to a supply line (A), characterised in that each lighting element is associated with a microprocessor-driven device (1) according to any of claims 1 to 5, each transmission system of each microprocessor-driven device (1) being connected through the supply line (A) to a local processing unit (UTL).

7. A device for the remote monitoring of an electric circuit, particularly a liqhtinq circuit (101), such circuit comprising at least a set of lighting elements connected in parallel to a supply line (103, 104) fed by a connection unit (106) applying a supply voltage at the supply line, such remote monitoring device comprising a monitoring circuit including:
- means (108, 109) to measure the supply voltage connected in parallel to means (111, 112, 113, 114) to measure the intensity of the current flowing through the supply line (103, 104), and
- processing means (116) which are connected downstream of and to the means (108, 109), on the one hand, to measure the supply voltage (U'), and to the means (111, 112, 113, 114), on the other hand, to measure the intensity of the current flowing through the supply line, and which are intended to
- calculate, for a predetermined period (T), the average value (UM) of the measured supply voltage (U') and the average value (IM) of the measured intensity (I'), and
- detect faults in the electric circuit (101) based upon the results of the analysis,
characterised in that it further includes:
- microprocessor-driven devices according to any of claims 1 to 5 respectively associated with certain lighting elements (17, 18, 19, 20), and
- a local processing unit (UTL) connected through an interface (100) to the connection unit (106) whose monitoring circuit is connected to the transmission system of the microprocessor-driven devices (1) through the carrier current link.

8. A remote monitoring device according to claim 7, characterised in that it further includes a central unit (U) connected to the local processing unit (UTL).

9. A remote monitoring device according to claim 8, characterised in that the monitoring circuit is mounted in the local processing unit (UTL).

10. A remote monitoring device according to claim 7, 8 or 9, characterised in that the link between the interface (100) an the transmission systems is bi-directional such that the local processing unit (UTL) receives information from the transmission systems, on the one hand, and sends control instructions to such transmission systems, on the other hand.

11. A remote monitoring device according to one of claims 7 to 10, characterised in that it comprises means (124, 125) to send an alarm signal to the central unit (U) via the local processing unit (UTL) when a fault is detected by the processing means (116).

12. A remote monitoring device according to one of claims 7 to 11, characterised in that it comprises a signalling means (121) which is visible on the local processing unit (UTL) and is activated when a fault is detected by the processing means (116).

13. A remote monitoring device according to one of claims 7 to 12, characterised in that it comprises a non-volatile memory (117) to store information related to a normal dependence between the average values of the supply voltage and the intensity.

14. A remote monitoring device according to claim 13, characterised in that it comprises a control device (118) accessible on the local processing unit (UTL) to erase the information stored in the memory (117).

15. A remote monitoring device according to one of claims 7 to 14, characterised in that the means (111, 112, 113, 114) to measure the intensity (I') comprise a variable gain amplifier (113).

16. A remote monitoring device according to any of claims 7 to 15, characterised in that the local processing unit (UTL) and the central unit (U) are connected to one another through a bi-directional link.

17. A remote monitoring device according to any of claims 7 to 16, characterised in that the interface (100) comprises means intended to detect faults in all the electrical elements of the local processing unit (UTL).

18. A method to monitor and control a lighting element, wherein the following operational steps are carried out:
a) measuring voltage at the lighting element terminals,
b) measuring the current flowing through the lighting element, and
c) transmitting the resulting information to the exterior via carrier currents,
characterised in that between steps b an c the angle of phase displacement between the measured voltage and the measured current is also measured, the resulting information being transmitted via carrier currents comprising the measured voltage, the measured current and the measured angle of phase difference.

19. A method according to claim 18, characterised in that the predetermined phase displacement value is matched with a predetermined signal representative of the state of the corresponding lighting element.

20. A method according to claim 19, characterised in that said predetermined signal representative of the state of the corresponding lighting element is matched with another signal identifying said lighting element.

21. A method for the remote monitoring of an electric circuit, particularly a lighting circuit (101), comprising at least a set of lighting elements, particularly lamps, connected in parallel to a supply line (103, 104) fed by a connection unit applying a supply voltage, wherein:
- the supply voltage (U') and the intensity (I') of the current flowing through the supply line (103, 104) are measured,
- the average value (UM) of the measured supply voltage (U') and the average value (IM) of the measured intensity (I') are calculated for a predetermined period (T), and
- the variations of such two average values (UM, IM) are analysed so as to detect faults in the electric circuit (101),
characterised in that, in the event of a fault, the operational steps of the method according to any of claims 18 and 20 are carried out.

22. A method according to claim 21, characterised in that when a fault is detected in the electric circuit (101) during a predetermined number of periods, an alarm signal is transmitted to a central unit.

23. A method according to claim 22, characterised in that the alarm signal is only transmitted when a fault has been detected during at least two consecutive periods.

24. A method according to one of claims 21 to 23, characterised in that when a fault is detected in the electric circuit (101) during a predetermined number of periods, a signalling means (121) visible on the connection unit (106) is activated.

25. A method according to one of claims 21 to 24, characterised in that a fault is detected in the electric circuit (101) when both a significant decrease in the average value (IM) of the measured intensity (I') and an increase in the average value (UM) of the measured supply voltage (U') are observed.

26. A method according to one of claims 21 to 25, characterised in that information related to a normal dependence between the average values of the supply voltage and the intensity are stored, and in that, in order to analyse the variations of such average values, the conformity of the average values (UM, IM) calculated for each period with said stored information is checked.

27. A method according to claim 26, characterised in that it comprises a reset stage wherein the stored information are erased, the execution of such reset stage being activated on a selective basis, and in that, following a period after the reset stage, the calculated average values (UM, IM) of the measured supply voltage (U') and the measured intensity (I') are used to obtain new information to be stored.

28. A method according to claim 27, characterised in that, when a fault is detected in the electric circuit (101) during a predetermined number of periods, a fault detection indication is stored in the non-volatile memory (117), such indication being removed following a reset stage execution command, only.

29. A method according to one of claims 27 or 28, characterised in that the execution of the reset stage can be activated on a selective basis by means of a control device (118) accessible on the connection unit (106).

30. A method according to one of claims 27 to 29, characterised in that the reset stage is activated when a control signal is received from a central unit.

31. A method according to one of claims 27 to 30, characterised in that the reset stage is activated by a program instruction included in the connection unit (106).

32. A method according to one of claims 26 to 31, characterised in that the stored information comprise correspondences between average values of the supply voltage and average values of the intensity, and in that a fault is detected in the electric circuit (101) when the average value (UM) of the measured supply voltage (U') is substantially equal to a stored value and the average value (IM) of the measured intensity (I') significantly differs from the corresponding stored value.

33. A method according to claim 32, characterised in that, when no stored value of the supply voltage is substantially equal to the average value (UM) of the measured supply voltage (U'), such average value (UM) of the measured voltage (U') and the average value (IM) of the measured intensity (I') calculated for the same period are stored and matched.

34. A method according to one of claims 22 to 33, characterised in that the measured intensities (I') are compared with a minimum threshold (IMIN), and in that a signalling means (122) visible on the connection unit (106) is activated when a measured intensity (I') is inferior to the minimum threshold (IMIN).

35. A method according to one of claims 22 to 34, characterised in that the measured intensities (I') are compared with a maximum threshold (IMAX), and in that a signalling means (123) visible on the connection unit (106) is activated when a measured intensity (I') is superior to the maximum threshold (IMAX).
